# EUROPÄISCHE PATENTSCHRIFT

(11) **EP 1 234 941 B1**
(45) Veröffentlichungstag und Bekanntmachung des Hinweises auf die Patenterteilung: **19.04.2006**
(21) Anmeldenummer: 02000320.8
(22) Anmeldetag: 04.01.2002
(51) Int. Cl.: E05D 7/04

(54) **Bandaufnahmevorrichtung zur Anbringung an einem Tür- oder Fensterflügel oder an einer Zarge**
Support device for mounting a hinge to a door or window leaf or to a door frame
Dispositif de support pour le montage d'une paumelle à un vantail de porte ou de fenêtre ou sur un cadre

(30) Priorität: 24.02.2001 DE 10109098
(43) Veröffentlichungstag der Anmeldung: 28.08.2002
(73) Patentinhaber: Simonswerk GmbH, D-33378 Rheda-Wiedenbrück (DE)
(72) Erfinder: Bartels, Thomas, 59302 Oelde (DE)
(74) Vertreter: Lelgemann, Karl-Heinz

(56) Entgegenhaltungen:
- EP-A- 0 259 618
- DE-C1- 4 431 799
- US-A- 5 799 370

## Beschreibung

Die Erfindung bezieht sich auf eine Bandaufnahmevorrichtung zur Anbringung an einem Tür- oder Fensterflügel oder an einer Zarge, mit einem am Tür- oder Fensterflügel bzw. an der Zarge befestigbaren Aufnahmestück, in dem Gewindebohrungen ausgebildet sind, einem Befestigungsteil, in dem Langlöcher ausgebildet sind, durch die hindurch Schraubbolzen mit den aufnahmestückseitigen Gewindebohrungen in Gewindeeingriff bringbar sind, und einem Verstellexzenter, der mit einem kreisförmigen bzw. zylindrischen Abschnitt spielfrei das Aufnahmestück und mit einem Exzenterabschnitt eine Exzenterbohrung des Befestigungsteils durchgreift, (vgl. z.B. Dokument DE-C-4431799).

Die Verstellexzenter derartiger vorstehend geschilderter Bandaufnahmevorrichtungen dienen dazu, eine Vertikalverstellung, eine Horizontalverstellung oder je nach Einbausituation auch eine Tiefenverstellung des Befestigungsteils in bezug auf das Aufnahmestück zu erreichen, um den Tür- oder Fensterflügel in Höhen-, Breiten- oder Tiefenrichtung der durch die Zarge gebildeten Tür- oder Fensteröffnung korrekt zu positionieren. Da bei der Betätigung des Verstellexzenters teilweise beträchtliche Kräfte aufgebracht und abgeleitet werden müssen, ist der Verstellexzenter bekannter Bandaufnahmevorrichtungen an seinem der Zarge bzw. dem Tür- oder Fensterflügel zugewandten Endabschnitt in an der Zarge bzw. am Tür- oder Fensterflügel vorgesehenen Lagerelementen verdrehbar gehaltert. Hierdurch ergibt sich einerseits eine vergleichsweise große Abmessung der Bandaufnahmevorrichtung in deren Dickenrichtung, wobei darüber hinaus lagerungstechnische Maßnahmen an der Zarge bzw. am Tür- oder Fensterflügel vorgenommen werden müssen, um ein Widerlager für den entsprechenden Endabschnitt des Verstellexzenters zu schaffen.

Der Erfindung liegt daher die Aufgabe zugrunde, die eingangs geschilderte gattungsbildende Bandaufnahmevorrichtung zur Anbringung an einem Tür- oder Fensterflügel oder an einer Zarge derart weiterzubilden, daß die Abmessung der Bandaufnahmevorrichtung in ihrer Dickenrichtung reduziert werden kann und daß des weiteren jedwede Maßnahmen an der Zarge bzw. am Tür- oder Fensterflügel zur Bildung eines Widerlagers für den Verstellexzenter entfallen können.

Diese Aufgabe wird erfindungsgemäß dadurch gelöst, daß der kreisförmige bzw. zylindrische Abschnitt des Verstellexzenters mit seiner dem Exzenterabschnitt desselben abgewandten freien Stirnfläche gegen eine zargen- oder tür- oder fensterflügelseitige Anlagefläche anliegt. Durch die unmittelbare Anlage der freien Stirnfläche des kreisförmigen bzw. zylindrischen Abschnitts des Verstellexzenters an der tür- oder fensterflügel- bzw. zargenseitigen Anlagefläche wird ein Kippen des Verstellexzenters vermieden.

Wenn bei einer solchen erfindungsgemäßen Bandaufnahmevorrichtung der größte Durchmesser des Exzenterabschnitts dem kleinsten Durchmesser der befestigungsteilseitigen Exzenterbohrung entspricht, ergibt sich eine erhebliche Platzeinsparung.

Sofern die dem Exzenterabschnitt des Verstellexzenters abgewandte freie Stirnfläche des kreisförmigen bzw. zylindrischen Abschnitts des Verstellexzenters mit der der tür- oder fensterflügel- oder zargenseitigen Anlagefläche zugewandten Hinterfläche des Aufnahmestücks fluchtet, läßt sich eine möglichst niedrige Abmessung der Bandaufnahmevorrichtung in ihrer Dickenrichtung erreichen, wobei darüber hinaus die sichere Halterung des Verstellexzenters gewährleistet bleibt.

Ohne weitergehende Maßnahmen läßt sich der Verstellexzenter auch bei einer vergleichsweise geringen Axialabmessung seines kreisförmigen bzw. zylindrischen Abschnitts sicher zwischen dem Aufnahmestück und der Anlagefläche verdrehbar haltern, wenn der kreisförmige bzw. zylindrische Abschnitt des Verstellexzenters durch eine Radialstufe in einen hinteren, tür- oder fensterflügel- bzw. zargenseitigen Abschnitt mit großem Durchmesser und einen vorderen, befestigungsteilseitigen Abschnitt mit kleinem Durchmesser unterteilt ist und wenn eine den kreisförmigen bzw. zylindrischen Abschnitt des Verstellexzenters verdrehbar aufnehmende Halteausnehmung des Aufnahmestücks eine entsprechend angeordnete und ausgebildete Radialstufe aufweist. Durch die Anbringung bzw. die räumliche Fixierung des Aufnahmestücks an der zargen- oder tür- oder fensterflügelseitigen Anlagefläche wird dann gleichzeitig eine drehbare, jedoch räumlich fixierte Lagerung für den Verstellexzenter geschaffen.

Mittels der erfindungsgemäßen Bandaufnahmevorrichtung ist eine korrekte Einstellung des Tür- oder Fensterflügels in Breitenrichtung der durch die Zarge gebildeten Tür- oder Fensteröffnung möglich, wenn die Längsrichtung der befestigungsteilseitigen Langlöcher in Horizontalrichtung orientiert ist und die befestigungsteilseitige Exzenterbohrung ihren größten Durchmesser in Vertikalrichtung aufweist.

Entsprechend ergibt sich eine exakte und mit geringem Aufwand realisierbare Einstellung des Tür- oder Fensterflügels in Höhenrichtung der durch die Zarge gebildeten Tür- oder Fensteröffnung, wenn die Längsrichtung der befestigungsteilseitigen Langlöcher in Vertikalrichtung orientiert ist und die befestigungsteilseitige Exzenterbohrung ihren größten Durchmesser in Horizontalrichtung aufweist.

Die tür- oder fensterflügel- oder zargenseitige Anlagefläche ist vorzugsweise durch ein tür- oder fensterflügel- oder zargenseitiges Hohlprofil od.dgl. gebildet. Alternativ ist auch eine Blockzarge möglich.

Das Aufnahmestück kann zu seiner räumlichen Positionierung an der Anlagefläche Bohrungen aufweisen, durch die hindurch Schrauben in die tür- oder fensterflügel- bzw. zargenseitige Anlagefläche in den Tür- oder Fensterflügel bzw. in die Zarge eingeschraubt sind.

Zur einfachen Betätigung des Verstellexzenters ist es zweckmäßig, wenn der Verstellexzenter eine in bezug auf seinen kreisförmigen bzw. zylindrischen Abschnitt mittig angeordnete Mehrkantausnehmung aufweist, in die von einer dem Aufnahmestück abgewandten Vorderseite des Befestigungsteils her ein Betätigungsmehrkant einführbar ist.

Bei bestimmten mechanischen Anforderungen kann es vorteilhaft sein, wenn auch die die befestigungsteilseitigen Langlöcher und die aufnahmestückseitigen Gewindebohrungen durchgreifenden Verschraubung in die zargen- bzw. tür- oder fensterflügelseitige Anlagefläche eingeschraubt sind.

Im folgenden wird die erfindungsgemäße Bandaufnahmevorrichtung zur Anbringung an einem Tür- oder Fensterflügel oder an einer Zarge an Hand einer Ausführungsform unter Bezugnahme auf die Zeichnung näher erläutert.

Es zeigen:
- Figur 1: eine perspektivische Explosionsdarstellung für die erfindungsgemäße Bandaufnahmevorrichtung wesentlicher Bauteile derselben;
- Figur 2: eine Vorderansicht der in Figur 1 gezeigten erfindungsgemäßen Bandaufnahmevorrichtung;
- Figur 3: eine Seitenansicht der in den Figuren 1 und 2 dargestellten erfindugnsgemäßen Bandaufnahmevorrichtung;
- Figur 4: den Schnitt B - B in Figur 2 in Explosionsdarstellung; und
- Figur 5: den Schnitt A - A in Figur 4.

Eine an Hand der Figuren 1 bis 5 in ihren für die Erfindung wesentlichen Bestandteilen dargestellte Ausführungsform einer erfindungsgemäßen Bandaufnahmevorrichtung 1 dient dazu, die Position eines in den Figuren nicht dargestellten Türflügels in bezug auf eine in den Figuren ebenfalls nicht dargestellte Zarge einzustellen, und zwar in der horizontalen Breitenrichtung und in der vertikalen Höhenrichtung des in den Figuren nicht dargestellten Türflügels.

In den Figuren 1 bis 5 ist die erfindungsgemäße Bandaufnahmevorrichtung 1 in einer Ausführungsform dargestellt, mittels der eine Einstellung des Türflügels in der vertikalen Höhenrichtung desselben in bezug auf die Zarge möglich ist.

Die in Figur 1 hinsichtlich ihrer für die Erfindung wesentlichen Bestanteile in Explosionsdarstellung gezeigte Bandaufnahmevorrichtung 1 hat - in Figur 1 von rechts nach links gesehen - ein Befestigungsteil 2, ein Aufnahmestück 3, einen Verstellexzenter 4 und eine am Türflügel oder an der Zarge vorgesehene Anlagefläche 5.

Die türflügel- bzw. zargenseitige Anlagefläche 5 kann beispielsweise durch ein Hohlprofil 6 gebildet sein.

Wie aus Figur 1 in Zusammenschau mit den Figuren 4 und 5 hervorgeht, ist das Aufnahmestück 3 zwischen dem Befestigungsteil 2 und der türflügel- bzw. zargenseitigen Anlagefläche 5 angeordnet, wobei in einer etwa mittig im Aufnahmestück 3 vorgesehenen Halteausnehmung 7 ein kreisförmiger bzw. zylindrischer Abschnitt 8 des Verstellexzenters 4 gehaltert ist.

Mit seinem Exzenterabschnitt 9 ragt der Verstellexzenter 4 in eine etwa mittig im Befestigungsteil 2 ausgebildete Exzenterbohrung 10, deren kleinster Durchmesser dem größten Durchmesser des Exzenterabschnitts 9 des Verstellexzenters 4 entspricht.

Die dem Exzenterabschnitt 9 abgewandte freie Stirnfläche 11 des Verstellexzenters 4 fluchtet mit der der zargen- bzw. türflügelseitigen Anlagefläche 5 zugewandten Hinterfläche 12 des Aufnahmestücks 3.

Der kreisförmige bzw. zylindrische Abschnitt 8 des Verstellexzenters 4 hat eine Radialstufe 13, die den kreisförmigen bzw. zylindrischen Abschnitt 8 des Verstellexzenters 4 in einen türflügel- bzw. zargenseitigen hinteren Abschnitt 14 mit einem vergleichsweise großen Durchmesser und einen dazu koaxialen befestigungsteilseitigen vorderen Abschnitt 15 mit einem vergleichsweise kleinen Durchmesser unterteilt.

Entsprechend weist die Halteausnehmung 7 des Aufnahmestücks 3, in der der kreisförmige bzw. zylindrische Abschnitt 8 des Verstellexzenters 4 aufgenommen ist, eine Radialstufe 16 auf, gegen die die Radialstufe 13 des kreisförmigen bzw. zylindrischen Abschnitts 8 des Verstellexzenters 4 in Anlage ist.

Wie sich insbesondere aus Figur 5 ergibt, ist der Verstellexzenter 4 durch seine Radialstufe 13 im Zusammenwirken mit der halteausnehmungsseitigen Radialstufe 16 und dem Anlagekontakt zwischen seiner freien Stirnfläche 11 und der zargen- bzw. türflügelseitigen Anlagefläche 5 räumlich fixiert, jedoch verdrehbar zwischen dem Aufnahmestück 3 und der zargen- bzw. türflügelseitigen Anlagefläche 5 gelagert bzw. gehaltert. Zur Realisierung dieser Lagerung bzw. Halterung sind keinerlei an der zargen- bzw. türflügelseitigen Anlagefläche 5 vorzunehmende Maßnahmen erforderlich. In Dickenrichtung der Bandaufnahmevorrichtung 1 ergibt sich somit eine geringe Baumaße zulassende konstruktive Ausgestaltung derselben, wobei darüber hinaus keine Maßnahmen am Hohlprofil 6 des Türflügels bzw. der Zarge vorgenommen werden müssen, um den Verstellexzenter 4 räumlich fixiert und verdrehbar zu lagern bzw. haltern.

Das Aufnahmestück 3 ist im dargestellten Ausführungsbeispiel mit insgesamt acht Bohrungen 17 ausgestaltet, die vorzugsweise als Kegelbohrungen ausgebildet sind und durch die hindurch das Aufnahmestück 3 mittels geeigneter Verschraubungen, wie sich insbesondere aus Figur 3 ergibt, mit der türflügel- bzw. zargenseitigen Anlagefläche 5 fest verbindbar ist. Sobald das Aufnahmestück 3 an der Anlagefläche 5 fixiert ist, ist auch, wie sich aus den Figuren 3 und 5 ergibt, der Verstellexzenter 4 zwischen der aufnahmestückseitigen Halteausnehmung 7 bzw. deren Radialstufe 16 und der türflügel- bzw. zargenseitigen Anlagefläche 5 verdrehbar, jedoch räumlich fixiert gehaltert.

Des weiteren weist das Aufnahmestück 3 im dargestellten Ausführungsbeispiel vier Gewindebohrungen 18 auf, denen jeweils ein Langloch 19 des Befestigungsteils 2 zugeordnet ist.

Die befestigungsteilseitigen Langlöcher 19 haben bei der in den Figuren 1 bis 5 dargestellten Ausführungsform der erfindungsgemäßen Bandaufnahmevorrichtung eine vertikale Ausrichtung. Die Breite der befestigungsteilseitigen Langlöcher 19 entspricht dem Durchmesser der aufnahmestückseitigen Gewindebohrungen 18.

Durch die befestigungsteilseitigen Langlöcher 19 sind in den Figuren nicht dargestellte Schraubbolzen mit den aufnahmestückseitigen Gewindebohrungen 18 in Eingriff. Entsprechend ist das Befestigungsteil 2 in bezug auf das Aufnahmestück 3 in Vertikalrichtung verstellbar. Das Ausmaß die Verstellbarkeit hängt davon ab, wie lang die Langlöcher 19 ausgebildet sind sowie von der Exzentrizität des Exzenterabschnitts 9 des Verstellexzenters 4, der in der befestigungsteilseitigen Exzenterbohrung 10 sitzt. Ihren größten Durchmesser weist die befestigungsteilseitige Exzenterbohrung 10 bei dem in den Figuren 1 bis 5 dargestellten Ausführungsbeispiel der erfindungsgemäßen Bandaufnahmevorrichtung 1 in horizontaler Richtung auf.

Eine Drehung des Verstellexzenters 4 im Uhrzeigersinn in Figur 2 führt dazu, daß der Exzenterabschnitt 9 aufgrund seiner Wanderung in der befestigungsteilseitigen Exzenterbohrung 10 das Befestigungsteil 2 vertikal abwärts verstellt, wohingegen das Aufnahmestück 3 in seiner an der türflügel- bzw. zargenseitigen Anlagefläche 5 fixierten Position verbleibt. Eine Drehung des Verstellexzenters 4 im Gegenuhrzeigersinn führt dazu, daß in entsprechender Weise das Befestigungsteil 2 in bezug auf das an der türflügel- bzw. zargenseitigen Anlagefläche 5 fixierte Aufnahmestück 3 vertikal aufwärts verstellt wird.

Durch die vorstehend geschilderten Verstellmöglichkeiten des Befestigungsteils 2 in bezug auf das Aufnahmestück 3, welches seinerseits räumlich fixiert an der Anlagefläche 5 des Türflügels bzw. der Zarge angeordnet ist, läßt sich die Vertikalposition des Türflügels in bezug auf die durch die Zarge gebildete Türöffnung korrekt einstellen.

Bei horizontaler Orientierung der befestigungsteilseitigen Langlöcher und entsprechend vertikaler Orientierung der befestigungsteilseitigen Exzenterbohrung läßt sich analog eine Einstellung des Türflügels in bezug auf die Breitenrichtung einer durch die Zarge gebildeten Türöffnung erreichen.

Zur Betätigung des Verstellexzenters 4 ist letzterer mit einer koaxial zu seinem kreisförmigen bzw. zylindrischen Abschnitt 8 angeordneten Mehrkantausnehmung 20 versehen, in die von der Vorderseite 21 des Befestigungsteils 2 her ein geeignetes Betätigungswerkzeug einsteckbar ist.

## Patentansprüche

1. Bandaufnahmevorrichtung zur Anbringung an einem Tür- oder Fensterflügel oder an einer Zarge, mit einem am Tür- oder Fensterflügel bzw. an der Zarge befestigbaren Aufnahmestück (3), in dem Gewindebohrungen (18) ausgebildet sind, einem Befestigungsteil (2), in dem Langlöcher (19) ausgebildet sind, durch die hindurch Schraubbolzen mit den aufnahmestückseitigen Gewindebohrungen (18) in Gewindeeingriff bringbar sind, und einem Verstellexzenter (4), der mit einem kreisförmigen bzw. zylindrischen Abschnitt (8) spielfrei das Aufnahmestück (3) und mit einem Exzenterabschnitt (9) eine Exzenterbohrung (10) des Befestigungsteils (2) durchgreift, **dadurch gekennzeichnet, daß** der kreisförmige bzw. zylindrische Abschnitt (8) des Verstellexzenters (4) mit seiner dem Exzenterabschnitt (9) desselben abgewandten freien Stirnfläche (11) gegen eine zargen- oder tür- oder fensterflügelseitige Anlagefläche (5) anliegt.

2. Bandaufnahmevorrichtung nach Anspruch 1, bei der der größte Durchmesser des Exzenterabschnitts (9) dem kleinsten Durchmesser der befestigungsteilseitigen Exzenterbohrung (10) entspricht.

3. Bandaufnahmevorrichtung nach Anspruch 1 oder 2, bei der die dem Exzenterabschnitt (9) des Verstellexzenters (4) abgewandte freie Stirnfläche (11) des kreisförmigen bzw. zylindrischen Abschnitts (8) des Verstellexzenters (4) mit der der tür- oder fensterflügel- oder zargenseitigen Anlagefläche (5) zugewandten Hinterfläche (12) des Aufnahmestücks (3) fluchtet.

4. Bandaufnahmevorrichtung nach einem der Ansprüche 1 bis 3, bei der der kreisförmige bzw. zylindrische Abschnitt (8) des Verstellexzenters (4) durch eine Radialstufe (13) in einen hinteren, tür- oder fensterflügel- bzw. zargenseitigen Abschnitt (14) mit großem Durchmesser und einen vorderen, befestigungsteilseitigen Abschnitt (15) mit kleinem Durchmesser unterteilt ist und bei der eine den kreisförmigen bzw. zylindrischen Abschnitt (8) des Verstellexzenters (4) verdrehbar aufnehmende Halteausnehmung (7) des Aufnahmestücks (3) eine entsprechende Radialstufe (16) aufweist.

5. Bandaufnahmevorrichtung nach einem der Ansprüche 1 bis 4, bei der die Längsrichtung der befestigungsteilseitigen Langlöcher in Horizontalrichtung orientiert ist und die befestigungsteilseitige Exzenterbohrung ihren größten Durchmesser in Vertikalrichtung aufweist.

6. Bandaufnahmevorrichtung nach einem der Ansprüche 1 bis 4, bei der die Längsrichtung der befestigungsteilseitigen Langlöcher (19) in Vertikalrichtung orientiert ist und die befestigungsteilseitige Exzenterbohrung (10) ihren größten Durchmesser in Horizontalrichtung aufweist.

7. Bandaufnahmevorrichtung nach einem der Ansprüche 1 bis 6, bei der die tür- oder fensterflügel- oder zargenseitige Anlagefläche (5) durch ein tür- oder fensterflügel- oder zargenseitiges Hohlprofil (6) od.dgl. gebildet ist.

8. Bandaufnahmevorrichtung nach einem der Ansprüche 1 bis 7, bei der das Aufnahmestück (3) mittels in ihm ausgebildete Bohrungen (17) durchgreifender, in die tür- oder fensterflügel- bzw. zargenseitige Anlagefläche (5) eingeschraubter Schrauben mit dem Tür- oder Fensterflügel bzw. der Zarge verbunden ist.

9. Bandaufnahmevorrichtung nach einem der Ansprüche 1 bis 8, bei dem der Verstellexzenter (4) eine in bezug auf seinen kreisförmigen bzw. zylindrischen Abschnitt (8) mittig angeordnete Mehrkantausnehmung (20) aufweist, in die von einer dem Aufnahmestück (3) abgewandten Vorderseite (21) des Befestigungsteils (2) her ein Betätigungsmehrkant einführbar ist.

## Revendications

1. Dispositif de logement de paumelle destiné à être monté sur un battant de porte ou de fenêtre ou sur un châssis dormant, avec un élément de logement (3) pouvant être fixé sur le battant de porte ou de fenêtre ou sur le châssis dormant, dans lequel sont ménagés des taraudages (18), avec un élément de fixation (2), dans lequel sont ménagés des trous oblongs (19), à travers lesquels des boulons filetés peuvent être amenés en engagement par filetage dans les taraudages (18) situés du côté de l'élément de logement et avec une excentrique de réglage (4) qui avec un tronçon circulaire ou cylindrique (8) traverse sans jeu l'élément de logement (3) et avec un tronçon excentrique (9) traverse un alésage excentrique (10) de l'élément de fixation (2), **caractérisé en ce qu'**avec sa face frontale libre (11) opposée au tronçon excentrique (9) de l'excentrique de réglage (4) le tronçon circulaire ou cylindrique (8) de ce dernier s'applique contre une surface d'appui (5) située sur le côté du battant de porte ou de fenêtre ou du châssis dormant.

2. Dispositif de logement de paumelle selon la revendication 1, dans lequel le plus grand diamètre du tronçon excentrique (9) correspond au plus petit diamètre de l'alésage excentrique (10) du côté de l'élément de fixation.

3. Dispositif de logement de paumelle selon la revendication 1 ou 2, dans lequel la surface frontale libre (11) du tronçon circulaire ou cylindrique (8) de l'excentrique de réglage (4) qui est opposée au tronçon excentrique (9) de l'excentrique de réglage (4) est alignée sur la surface arrière (12) de l'élément de logement (3) qui est dirigée vers la surface d'appui (5) sur le côté du battant de porte ou de fenêtre ou du châssis dormant.

4. Dispositif de logement de paumelle selon l'une quelconque des revendications 1 à 3, dans lequel le tronçon circulaire ou cylindrique (8) de l'excentrique de réglage (4) est divisé par un échelon radial (13) en un tronçon postérieur (14) d'un grand diamètre sur le côté du battant de porte ou de fenêtre ou du châssis dormant et en un tronçon antérieur (15) de petit diamètre sur le côté de l'élément de fixation et dans lequel un évidement de maintien (7) de l'élément de logement (3) qui réceptionne de façon rotative le tronçon circulaire ou rotatif (8) de l'excentrique de réglage (4) comporte un échelon radial (16) correspondant.

5. Dispositif de logement de paumelle selon l'une quelconque des revendications 1 à 4, dans lequel la direction longitudinale des trous oblongs sur le côté de l'élément de fixation est orientée en direction horizontale et l'alésage excentrique sur le côté de l'élément de fixation a son plus grand diamètre en direction verticale.

6. Dispositif de logement de paumelle selon l'une quelconque des revendications 1 à 4, dans lequel la direction longitudinale des trous oblongs (19) sur le côté de l'élément de fixation est orientée en direction verticale et l'alésage excentrique (10) sur le côté de l'élément de fixation a son plus grand diamètre en direction horizontale.

7. Dispositif de logement de paumelle selon l'une quelconque des revendications 1 à 6, dans lequel la surface d'appui (5) sur le côté du battant de porte ou de fenêtre ou du châssis dormant est formé par un profilé creux (6) ou similaire sur le côté du battant de porte ou de fenêtre ou du châssis dormant.

8. Dispositif de logement de paumelle selon l'une quelconque des revendications 1 à 7, dans lequel l'élément de logement (3) est relié au battant de porte ou de fenêtre ou au châssis dormant au moyen de vis traversant des alésages (17) qui y sont ménagés et vissées dans la surface d'appui (5) sur le côté du battant de porte ou de fenêtre ou du châssis dormant.

9. Dispositif de logement de paumelle selon l'une quelconque des revendications 1 à 8, dans lequel l'excentrique de réglage (4) comporte un évidement polygonal (20) disposé au centre de son tronçon circulaire ou cylindrique, dans lequel un polygone d'actionnement peut être introduit à partir d'une face antérieure (21) de l'élément de fixation (2) qui est opposée à l'élément de logement (3).

## Claims

1. A hinge receiving device for attachment to a door leaf or casement or to a frame, comprising a receiving piece (3) which can be affixed to the door leaf or casement or to the frame in which tapped holes (18) are formed, a fixing portion (2) in which elongated holes (19) are formed through which double end studs can be brought into threaded engagement with the tapped holes (18) on the side of the receiving piece, and an adjusting eccentric (4) which penetrates with a circular or cylindrical section (8) free from play through the receiving piece (3) and with an eccentric section (9) through the eccentric hole (10) of the fixing portion (2), **characterised in that** the circular or cylindrical section (8) of the adjusting eccentric (4) abuts with its free face (11) facing away from the eccentric section (9) of the same against a bearing surface (5) on the frame or door leaf or casement side.

2. The hinge receiving device according to claim 1, wherein the largest diameter of the eccentric section (9) corresponds to the smallest diameter of the eccentric hole (10) on the side of the fixing portion.

3. The hinge receiving device according to claim 1 or claim 2, wherein the free face (11) of the circular or cylindrical section (8) of the adjusting eccentric (4) facing away from the eccentric section (9) of the adjusting eccentric (4) is in alignment with the rear face (12) of the receiving piece (3) facing the bearing surface (5) on the door leaf or casement or frame side.

4. The hinge receiving device according to any one of claims 1 to 3, wherein the circular or cylindrical section (8) of the adjusting eccentric (4) is divided by a radial step (13) into a rear, door-leaf or casement or frame-side section (14) having a large diameter and a front section (15) on the side of the fixing portion having a small diameter and wherein a retaining recess (7) of the receiving piece (3) twistably receiving the circular or cylindrical section (8) of the adjusting eccentric (4) has a corresponding radial step (16).

5. The hinge receiving device according to any one of claims 1 to 4, wherein the longitudinal direction of the elongated holes on the fixing portion side is oriented in the horizontal direction and the eccentric hole on the fixing portion side has its largest diameter in the vertical direction.

6. The hinge receiving device according to any one of claims 1 to 4, wherein the longitudinal direction of the elongated holes (19) on the fixing portion side is oriented in the vertical direction and the eccentric hole (10) on the fixing portion side has its largest diameter in the horizontal direction.

7. The hinge receiving device according to any one of claims 1 to 6, wherein the bearing surface (5) on the door-leaf or casement or frame side is formed by a hollow profile (6) or the like on the door-leaf or casement or frame side.

8. The hinge receiving device according to any one of claims 1 to 7., wherein the receiving piece (3) is connected to the door leaf or casement or the frame by means of screws screwed into the door leaf or casement or frame-side bearing surface (5) which penetrate into holes (17) formed therein.

9. The hinge receiving device according to any one of claims 1 to 8, wherein the adjusting eccentric (4) has a multi-edged recess (20) disposed centrally in relation to its circular or cylindrical section (8) into which an actuating multi-edge can be inserted from a front side (21) of the fixing portion (2) facing away from the receiving piece (3).
